# EUROPÄISCHE PATENTSCHRIFT

(11) **EP 0 841 457 B1**
(45) Veröffentlichungstag und Bekanntmachung des Hinweises auf die Patenterteilung: **09.07.2003**
(21) Anmeldenummer: 97118798.4
(22) Anmeldetag: 29.10.1997
(51) Int. Cl.: E06B 7/215

(54) **Automatische Türdichtungsvorrichtung**
Automatic door sealing device
Dispositif d'étanchéité automatique pour une porte

(30) Priorität: 12.11.1996 DE 29619571 U
(43) Veröffentlichungstag der Anmeldung: 13.05.1998
(62) Teilanmeldung aus: 03004406.9
(73) Patentinhaber: Firma F. Athmer Sophienhammer, D-59757 Arnsberg (DE)
(72) Erfinder: Cronenberg, Carl-Julius, 59757 Arnsberg (DE); Faflek, Jenö, 59757 Arnsberg (DE)
(74) Vertreter: Fritz, Edmund Lothar, Dipl.-Chem.

(56) Entgegenhaltungen:
- EP-A- 0 046 441
- AU-A- 5 926 086
- DE-A- 4 304 155
- DE-U- 29 607 629

## Beschreibung

Die Erfindung bezieht sich auf eine automatische Türdichtungsvorrichtung wie in DE-A-4 304 155 offenbart mit den Merkmalen nach dem Oberbegriff des Anspruchs 1.

Der Erfindung liegt die Aufgabe zugrunde, den bekannten Stand der Technik im Hinblick auf eine Anpassung an alle Bedarfsfälle, auf eine sichere Abdichtungsfunktion, auf eine wirtschaftliche Herstellung und leichte Montage zu verbessern.

Diese Aufgabe wird durch die Merkmale nach dem Hauptanspruch gelöst. Die Unteransprüche haben Varianten dieser Lösung und bevorzugte Ausführungsformen dieser Lösung zum Inhalt.

Bei einer Türdichtungsvorrichtung nach der Erfindung weist der Absenkmechanismus zwei Bandfedern auf, von denen die eine durch einen Auslöser an der Türschloßseite und die andere durch einen Auslösemechanismus an der Türbänderseite zum Absenken gebracht wird. Beide Auslösemechanismen sind im Bezug auf das Überstandsmaß einstellbar. Für die Lagerung der Federn sind jeweils Kunststoffteile vorgesehen geeignet zum Einschieben in einen oberen Raum des Gehäuses. Die Verbindung des türschloßseitigen Auslösers mit einen Kunststoffteil das als Federlager dient erfolgt in einfacher Weise durch eine Steckverbindung. Das im Prinzip rechteckige Dichtungsgehäuse kann untere Flansche haben, um die von einer Nut aufgenommene Türdichtung an der unteren Türblattfläche zu befestigen. Die Flansche können aber für die sogenannte Euro-Beschlagsnut seitlich in halber Höhe angeformt sein. Für eine Einsteckverbindung im Winkel kann deckenseitig am Gehäuse eine Nut angeformt sein.

In einfacher Weise ist eine Steckverbindung zwischen dem weichen Dichtungsprofil von dem zum Absenkmechanismus gehörenden Absenkprofilen vorgesehen. Das weiche Dichtungsprofil hat einen Hohlraum der unten durch dachförmige Flächen begrenzt ist mit seitlich abstehenden Füßen. Wenn bei geschlossener Tür das weiche Dichtungsprofil mit Druck auf dem Fußoden aufsetzt, bildet sich am Fußboden eine breite Dichtungsfläche wobei die Füße sich aufrichten und die Seitenwände des Gummiprofils sich an den Wänden des Gehäuses anlegen. Der Absenkmechanismus kann auch nach Montage des Gehäuses am Türblatt durch Einschieben angebracht werden bis sich die richtige Position selbsttätig durch eine Verrastung ergibt. Dabei sind an den einzelnen Kunststoffteilen schräge Flächen gebildet, welche die Zentrierung beim Einschieben erleichtern. Durch kissenartige Dämpfungselemente oben am Absenkprofil wird eine Geräuschbildung beim Anschlagen am Gehäuse vermieden.

Im folgenden wird die vorliegende Erfindung anhand eines Ausführungsbeispiels unter Bezugnahme auf die beiliegenden Zeichnungen näher beschrieben. Dabei zeigen
- Fig. 1: im vergrößerten Maßstab einen Querschnitt durch eine automatische Dichtungsvorrichtung nach der Erfindung;
- Fig. 2: den gleichen Schnitt mit einer anderen Gehäuseform;
- Fig. 3: wiederum den gleichen Schnitt einer dritten Ausführungsform des Gehäuses;
- Fig. 4: eine Draufsicht auf den Absenkmechanismus an der Türschloßseite;
- Fig. 5: ist eine Seitenansicht zu Fig. 4;
- Fig. 6: zeigt eine Draufsicht auf den Absenkmechanismus an der Türbänderseite;
- Fig. 7: zeigt eine Seitenansicht zu Fig. 6;
- Fig. 8 bis 10: zeigen perspektivisch die verschiedenen Anbringungsmöglichkeiten des Dichtungsgehäuses gemäß Fig. 1 bis 3.

Zunächst wird auf Fig. 1 Bezug genommen. Ein rechteckiges Gehäuse 10 ist durch innere Rippen 12 unterteilt in einen oberen Raum 13 und einen unteren nach unten offenen Raum 14. Der obere Raum 13 dient insbesondere zur Aufnahme der Bandfedern und ihrer Lagerelemente für den Absenkmechanismus. Es sind insgesamt zwei Absenkmechanismen vorgesehen, einer an der Türschloßseite und der andere an der Türbänderseite. Jedem Absenkmechanismus ist eine Bandfeder zugeordnet. Jede Bandfeder ist im Scheitelbereich verbunden mit einer durchgehenden Absenkprofilleiste 20, wobei diese eine obere Nut 21 aufweist welche jeweils die Bandfeder aufnimmt. Die Profilleiste 20 hat unten seitlich eines Steges zwei Nuten 22 zur Verbindung mit dem aus Gummi bestehenden Dichtungsprofil 30. Angeformte Einsteckelemente 31 des Gummiprofils 30 werden von den Nuten aufgenommen. Unterhalb der Nuten liegen Widerlager 32 an. Das weiche Dichtungsprofil setzt sich fort in einen Hohlraum 33 mit Seitenwänden, die durch eine Dachfläche 34 abgeschlossen sind. Davon stehen schräg Füße 35 ab.

Bei dem Gehäuse nach Fig. 2 ist an der Gehäusedecke eine Nut 15 gebildet. Sie dient bei der Befestigung am Türblatt zur Aufnahme eines Schenkels eines Winkels.

Bei dem Gehäuse nach Fig. 3 sind Flansche 16 seitlich im mittleren Bereich vorgesehen, geeignet zum Einsetzen des Gehäuses in eine sogenannte Euro-Beschlagnut.

Weiterhin wird auf Fig. 4 und 5 Bezug genommen. An der Türschloßseite nimmt das Gehäuse in seinem oberem Raum 13 ein Auslöseelement 40 aus Kunststoff auf, das an sich bekannter Weise eine Schräge hat. In ein Innengewinde des Auslöseteils 40 ist ein Gewindebolzen 41 eingeschraubt. Dieser hat angeformt einen Kopf 42 mit einer Kugel 43. Daran schließt sich als Lager für die Bandfeder ein weiteres Kunststoffteil mit einem Lager 44 für die Bandfeder an. An diesem Kunststoffteil ist ein Lager 45 angeformt, wo die Kugel 43 eingesteckt werden kann. Dadurch ist eine leicht lösbare Verbindung hergestellt. Die Bandfeder 46 ist jeweils endseitig mit einem T-förmigen Ende 46a in einem Halteteil 44 bzw. 47 aus Kunststoff gelagert. Das Halteteil 47 wird durch Rippen gebildet. Es hat ein Federlager 47a. Oben ist ein Knopf 47b angeformt. Damit läßt sich eine Rastverbindung mit dem Gehäuse herstellen in dem dieser Knopf 47b in ein Loch der Gehäusedecke eingerastet wird.

Der Absenkmechanismus an der Türbänderseite ist auf Fig. 6 und 7 dargestellt. Endseitig steht ein zylindrischer Auslöser 50 vor. In ein Innengewinde desselben ist eine Gewindestange 51 eingeschraubt mit einem angeformten Kopf 52 der als Lager für die Bandfeder 54 dient. Diese ist bei 55 mit dem Absenkprofil verbunden. Der Kopf 52 hat schräge Flächen 52a, die bei der Montage das Einschieben in das Gehäuse erleichtern.

Das andere Ende der Feder 54 ist in einem Federlager 53 schwenkbar gelagert.

Wenn bei der Öffnung der Tür das Absenkprofil 20 sich nach oben bewegt und in den Bereich der inneren Rippen 12 des Gehäuses gelangt, dann sollen Dämpfungskissen, die gemäß Fig. 1 bei 17 angebracht sind, eine Geräuschbildung vermeiden.

Bei der Ausführungsform nach Fig. 8 ist das Gehäuse 10 mit Flanschen 11 an der Unterseite des Türblatts befestigt. Man erkennt hier das schloßseitige Auslöseelement 40, an dem eine Schräge gebildet ist.

Bei einer Ausführungsform nach Fig. 9 ist das Gehäuse mit einem angeformten Winkel 60 an der lotrechten Stirnseite des Türblattes angeschraubt.

Bei der Ausführungsform nach Fig. 10 ist das Dichtungsgehäuse in eine sogenannte Euro-Beschlagnut 61 eines Spezialprofils eingesetzt und die seitlichen Flanschen 16 an diesem Profil befestigt.

Auf Fig. 4 sind bei 44a am Federlager 44 Schrägflächen erkennbar, die das Einschieben des T-Endes 46a der Feder erleichtern.

Nach der Erfindung ist es möglich, mit wenigen gleichen Standardelementen aus Kunststoff die verschiedenen Ausführungsformen, die von der Praxis gefordert werden, auszuführen. Man kann die Auslösung des Absenkmechanismus einseitig ausbilden, wahlweise an der Bandseite oder an der Schloßseite des Türblattes. Ebenso ist es möglich, sowohl an der Schloßseite als auch an der Bandseite eine Auslösung auszubilden, also eine zweiseitige Auslösung. Bei der zweiseitigen oder einseitigen Auslösung kann bei entsprechend breiten Türen ein zweiter oder dritter Absenkmechanismus ebenfalls mit den gleichen Elementen eingebaut werden. Für die verschiedenen Varianten können die gleichen Fertigungseinrichtungen benutzt werden.

Weiter ist es möglich, die Türdichtung mit den Standardelementen sehr kurz zu bauen, insbesondere bei den sogenannten Bedarfsflügeln, die besonders schmal sind. Diese Bedarfsflügel werden kombiniert mit den normalen Türflügeln z. B. in Altenheimen eingebaut, bleiben beim normalen Gebrauch der Tür geschlossen und werden nur im Bedarfsfall geöffnet, beispielsweise wenn Betten durch den Türrahmen geschoben werden. Eine besonders kurze Türdichtung erreicht man beispielsweise dadurch, daß man das Halteteil 47 umgekehrt als in Fig. 4 dargestellt, einschiebt, also so, daß das Federlager 47a gegenüber dem Auslösemechanismus zu liegen kommt.

Die Kunststoffteile 44 und 47 sind so gestaltet, daß Einführungsschrägen zur leichten Montage der Feder 46 gebildet sind. Bei der schloßseitigen Auslösung, dargestellt auf Fig. 4 und 5, linke Seite, ist der Gewindebolzen 41 mit Kugelkopf 43 durch Einstecken mit dem Federlager 44 verbunden. Durch mehr oder weniger Einschrauben des Gewindebolzens 41 in das Auslöseelement 40 kann der Überstand desselben fein reguliert werden, ohne das Auslöseelement 40 zu drehen. Nach dem Stand der Technik ist diesbezüglich nur eine grobe Einstellung möglich, weil zum Einstellen des Überstandes dabei eine 360° Drehung des Auslöseelementes erforderlich ist.

## Patentansprüche

1. Automatische Türdichtungsvorrichtung mit einem Gehäuse (10), schlossseitig und/oder bänderseitig vorstehenden Auslösern (40, 50), denen jeweils, flach gewölbte Bandfedern (46, 54) zugeordnet sind, durch deren Verformung ein vom Gehäuse aufgenommenes Absenkprofil (20) mit einem weichen Dichtungsprofil (30) zum Absenken bzw. Anheben veranlasst wird, wobei die Bandfedern jeweils endseitig gelenkig an Federlagern (44, 47, 52, 53) gehalten sind, die in einen oberen Raum (13) des Gehäuses passend einschiebbar sind,
**dadurch gekennzeichnet, dass** die Federlager (44, 47, 52, 53) aus Kunststoff sind,
und für ein als inneres Federlager für den Auslösemechanismus dienendes Halteteil (47) eine Rastverbindung mit dem Gehäuse (10) herstellbar ist.

2. Automatische Türdichtungsvorrichtung nach Anspruch 1, **dadurch gekennzeichnet, dass** T-förmige Enden (54c) der Bandfedern gelenkig in die Federlager eingesteckt sind.

3. Automatische Türdichtungsvorrichtung nach Anspruch 2, **dadurch gekennzeichnet, dass** am inneren elastischen Federlager (47) ein Verrastungsknopf (47b) angeformt ist, der beim Einschieben mit einem Einrastloch (10a) in der Gehäusedecke zusammenwirkt.

4. Automatische Türdichtungsvorrichtung nach Anspruch 1, **dadurch gekennzeichnet, dass** zwischen Absenkprofil (20) und Gehäuse Geräuschdämpfungselemente (17) eingesetzt sind.

5. Automatische Türdichtungsvorrichtung nach Anspruch 1, **dadurch gekennzeichnet, dass** ein schlossseitig vorstehender Auslöser vorgesehen ist und der schlossseitige Auslösemechanismus aus den nachfolgend genannten Kunststoff-Formteilen zusammengesetzt ist:
einem Auslöseelement (40) mit Schräge und Innengewinde, einem Gewindebolzen (41) mit einem Kopf (42) und einer Kugel (43),
einem Federlager (44) mit einer Kugelaufnahme (45).

6. Automatische Türdichtungsvorrichtung nach Anspruch 1, **dadurch gekennzeichnet, dass** an den als Gleitsteine ausgebildeten Federlagern zur Erleichterung des Einschiebens Schrägflächen (52a) gebildet sind.

7. Automatische Türdichtungsvorrichtung nach Anspruch 3, **dadurch gekennzeichnet, dass** am Federlager (47) der Bereich des Verrastungsknopfes (47b) durch Rippen elastisch gemacht ist.

## Claims

1. Automatic door-sealing device having a housing (10) and release means (40, 50) which protrude on the lock side and/or hinge side and are in each case assigned flatly curved flat spiral springs (46, 54), the deformation of which causes a retracting profile (20), which is held by the housing and has a soft sealing profile (30), to be lowered or raised, the flat spiral springs being held in each case on the end side in an articulated manner on spring hangers (44, 47, 52, 53) which are inserted in a fitting manner into an upper space (13) of the housing, **characterized in that** the spring hangers (44, 47, 52, 53) are made of plastic, and a latching connection to the housing (10) can be produced for a holding part (47), which serves as an inner spring hanger for the release mechanism.

2. Automatic door-sealing device according to Claim 1, **characterized in that** T-shaped ends (54c) of the flat spiral springs are inserted in an articulated manner into the spring hangers.

3. Automatic door-sealing device according to Claim 2, **characterized in that** a latching stud (47b) is integrally formed on the inner, elastic spring hanger (47) and, when inserted, interacts with a snap-in hole (10a) in the housing cover.

4. Automatic door-sealing device according to Claim 1, **characterized in that** noise-damping elements (17) are inserted between the retracting profile (20) and housing.

5. Automatic door-sealing device according to Claim 1, **characterized in that** a release means protruding on the lock side is provided, and the release mechanism on the lock side is composed of the shaped plastic parts mentioned below:
a release element (40) having a bevel and internal thread,
a threaded bolt (41) having a head (42) and a ball (43),
a spring hanger (44) having a ball socket (45).

6. Automatic door-sealing device according to Claim 1, **characterized in that** sloping surfaces (52a) are formed on the spring hangers, which are designed as sliding blocks, so as to facilitate the insertion.

7. Automatic door-sealing device according to Claim 3, **characterized in that** the region of the latching stud (47b) on the spring hanger (47) is made elastic by means of ribs.

## Revendications

1. Dispositif automatique de fermeture hermétique pour porte comprenant un boîtier (10), des déclencheurs (40, 50) qui font saillie du côté de la serrure et/ou du côté des pentures auxquels sont à chaque fois associés des ressorts à ruban bombés (46, 54) dont la déformation provoque la descente ou la levée d'un profilé rabaissable (20) logé dans le boîtier et muni d'un profilé d'herméticité mou (30), les ressorts à ruban étant chacun maintenus à leurs extrémités de manière articulée à des supports de ressort (44, 47, 52, 53) qui sont adaptés pour pouvoir s'insérer dans un espace supérieur (13) du boîtier, **caractérisé en ce que** les supports de ressort (44, 47, 52, 53) sont en matière plastique et qu'il est possible de fabriquer une liaison à enclenchement avec le boîtier (10) pour un élément de maintien (47) qui fait office de support de ressort intérieur pour le mécanisme de déclenchement.

2. Dispositif automatique de fermeture hermétique pour porte selon la revendication 1, **caractérisé en ce que** les extrémités en forme de T (54c) des ressorts à ruban sont insérées de manière articulée dans les supports de ressort.

3. Dispositif automatique de fermeture hermétique pour porte selon la revendication 2, **caractérisé en ce qu'**un bouton de verrouillage (47b) est façonné sur le support de ressort (47) élastique interne, lequel agit conjointement lors de l'insertion avec un orifice d'enclenchement (10a) dans le haut du boîtier.

4. Dispositif automatique de fermeture hermétique pour porte selon la revendication 1, **caractérisé en ce que** des éléments d'insonorisation (17) sont montés entre le profilé rabaissable (20) et le boîtier.

5. Dispositif automatique de fermeture hermétique pour porte selon la revendication 1, **caractérisé en ce qu'**il est prévu un déclencheur qui fait saillie du côté de la serrure et le mécanisme de déclenchement du côté de la serrure se compose des pièces moulées en matière plastique mentionnées ci-après :
un élément déclencheur (40) muni d'un biseau et d'un taraudage,
un goujon fileté (41) muni d'un bouton (42) et d'une bille (43)
un support de ressort (44) muni d'un logement pour bille (45).

6. Dispositif automatique de fermeture hermétique pour porte selon la revendication 1, **caractérisé en ce que** les supports de ressort réalisés sous la forme de coulisseaux sont configurés de manière à faciliter l'insertion de la surface biseautée (52a).

7. Dispositif automatique de fermeture hermétique pour porte selon la revendication 3, **caractérisé en ce que** la zone du bouton d'enclenchement (47b) sur le support de ressort (47) est rendue élastique par des nervures.
